# EUROPÄISCHE PATENTSCHRIFT

(11) **EP 0 975 058 B1**
(45) Veröffentlichungstag und Bekanntmachung des Hinweises auf die Patenterteilung: **03.01.2007**
(21) Anmeldenummer: 99114194.6
(22) Anmeldetag: 23.07.1999
(51) Int. Cl.: H01R 13/24, H01R 13/703, H01H 3/14, B60Q 1/14

(54) **Kontaktvorrichtung**
Contact device
Dispositif de contact

(30) Priorität: 24.07.1998 DE 29813239 U
(43) Veröffentlichungstag der Anmeldung: 26.01.2000
(73) Patentinhaber: TRW Automotive Safety Systems GmbH, 63743 Aschaffenburg (DE)
(72) Erfinder: Frisch, Ralph, 63776 Mömbris (DE)
(74) Vertreter: Degwert, Hartmut

(56) Entgegenhaltungen:
- DE-A- 4 034 539
- FR-A- 2 745 776
- US-A- 2 728 827
- US-A- 3 838 236
- US-A- 4 742 192
- US-A- 5 085 462

## Beschreibung

Die Erfindung betrifft eine Vorrichtung zur Herstellung eines elektrischen Kontaktes, insbesondere für die Anordnung in Kraftfahrzeuglenkrädern, mit einem ersten, im wesentlichen feststehenden Kontaktelement, einem zweiten, gegen eine Rückstellkraft beweglichen Kontaktelement sowie mit einer Betätigungseinrichtung.

Kontaktvorrichtungen dieser Art sind seit langem zur Betätigung der Hupe eines Kraftfahrzeugs bekannt. Sie können in gleicher Weise für andere Zwecke, beispielsweise für das elektromotorische Öffnen und Schließen der Seitenfenster oder des Schiebedaches verwendet werden.

DE 40 34 539 A1* offenbart einen Hupenschalter zum Einbau in ein Lenkrad, das mit einer Airbag-Vorrichtung versehen ist. Der Hupenschalter besteht aus einem ein- oder mehrlagigen, flächigen Membranschalter. Zwei dünne Metallplatten sind durch Abstandshalter parallel zueinander gehalten. Die Abstandshalter sind dabei in mehreren Reihen gegeneinander versetzt auf der Fläche aufgebracht. Durch Druck auf die obere Platte wird diese zwischen den Abstandshaltern durchgebogen und stellt einen Kontakt zur zweiten Platte her. Bei der einlagigen Ausführung ist der zur Herstellung eines Kontakts benötigte Druck abhängig vom Ort, an dem der Druck ausgeübt wird, da in der Nähe eines Abstandshalter deutlich mehr Druck ausgeübt werden muß.

US 4,742,192 A offenbart den Einbau eines langgestreckten Druckschalters zur Betätigung der Signalhupe in den Innenrand eines Lenkradkranzes. Der Druckschalter besteht aus zwei langgezogenen Plastikbändern, die leitend beschichtet sind. Sie werden beabstandet durch ein dazwischengelegtes Plastikband, das mit Öffnungen versehen ist. Der Druckschalter ist in eine elastische Schaumstoffmasse eingebettet und wird durch Druck auf den Innenrand des Lenkrads betätigt.

US 2,728,827 A offenbart einen Druckschalter zur Benutzung in Alarmschaltungen, der aus drei übereinander angeordneten, metallischen Streifen besteht, die parallel zueinander verlaufen und durch Abstandselemente auf einem vordefinierten Abstand gehalten werden. Zur Vermeidung von Punkten, an denen bedingt durch die Abstandselemente auch bei Druckausübung kein Kontakt zustande kommt, sind die Abstandselemente zwischen dem oberen und dem mittleren Metallstreifen versetzt zu den Abstandshaltern zwischen dem mittleren und dem unteren Metallstreifen angeordnet. Die gesamte Schaltvorrichtung ist in einem Gehäuse gehalten, das elastisch verformbar ist.

Dabei kommt es im Anwendungsbereich "Kraftfahrzeug" darauf an, daß die Kontaktvorrichtung dauerhaft zuverlässig arbeitet, d.h. den gewünschten elektrischen Kontakt nur herstellt, wenn der Fahrer die Betätigungseinrichtung niederdrückt, und den Kontakt wieder öffnet, sobald der Fahrer die Betätigungseinrichtung wieder freigibt. Dies erfordert eine sichere Halterung der beteiligten Kontaktelemente in der Öffnungsstellung, so daß im Fahrzeug auftretende Vibrationen nicht zu einer unerwünschten Schließung der Kontakte führen können. Auf der anderen Seite darf das bewegliche Kontaktelement in seiner Öffnungsstellung nicht so starr gehalten werden, daß die Herstellung eines Kontaktes nur mit erheblichem Kraftaufwand möglich ist. Schließlich sollen möglichst geringe Kontaktabstände realisierbar sein, so daß die gewünschte Kontaktgebung nicht durch einen langen Betätigungsweg unnötig verzögert wird, was insbesondere bei dem Auslösen eines Hupsignals nicht hingenommen werden könnte.

Darüber hinaus muß die gesuchte Kontaktvorrichtung möglichst einfach und kostengünstig herstellbar sein und sich leicht an unterschiedliche, räumlich oft sehr begrenzte Einbaubedingungen anpassen lassen.

Zur Lösung dieser teils einander entgegenstehenden Randbedingungen wird eine Vorrichtung der eingangs genannten Art vorgeschlagen, mit den Merkmalen des Anspruchs 1. Die Kontaktelemente bestehen aus langgestreckten draht- oder bandförmigen Materialabschnitten die in einem Käfig parallel zueinander definiert beabstandet gehalten werden, wobei in Längsrichtung gesehen abwechselnd Bereiche starrer Abstandshalterung und Bereiche vorgesehen sind, in denen das zweite Kontaktelement mittels einer Betätigungseinrichtung unter elastischer Verformung des Materialabschnitts gegen das erste Kontaktelement andrückbar ist. Als Betätigungseinrichtung dient die Abdeckkappe mit in Betätigungsrichtung vorstehenden Stegen.

Die Erfindung geht davon aus, daß elektrisch leitende Materialien, insbesondere Metalle, ausreichend elastisch sind, wenn sie als draht- oder bandförmiges Ausgangsmaterial vorliegen, um quer zu ihrer Längserstreckung soweit verformt werden zu können, daß die vorgeschriebenen Kontaktabstände überwunden werden können. Werden derartige Materialabschnitte parallel zueinander in einem Käfig definiert beabstandet zueinander gehalten, dann erhält man eine Kontakteinrichtung, die hinsichtlich Betätigungskraft, Rückstellkraft und Kontaktabstand in weiten Grenzen frei gestaltet werden kann, weil nicht nur die erfindungsgemäß vorgesehenen Bereiche starrer Abstandshaltung und die Bereiche möglicher elastischer Verformung in ihrer Längserstreckung variiert werden können, sondern auch der Querschnitt der Materialabschnitte, deren Werkstoff und deren Elastizitätseigenschaften. Die elastische Rückstellkraft derartiger Materialabschnitte bleibt über die für Kraftfahrzeuge üblichen Betriebszeiten praktisch unverändert, so daß mit den einmal gewählten konstruktiven Größen für den Käfig und die Materialabschnitte eine elektrische Kontaktvorrichtung geschaffen werden kann, deren Funktionsparameter sich nicht verändern.

Der konstruktive Aufbau der erfindungsgemäßen Kontaktvorrichtung ist sehr einfach. Man muß nur zwei Materialabschnitte in einem Käfig so anordnen, daß zumindest einer der Materialabschnitte quer zu seiner Längserstreckung soweit elastisch verformbar ist, daß er bei entsprechender Betätigung an den anderen Materialabschnitt angedrückt werden kann. Die Materialabschnitte müssen nicht weiter bearbeitet werden und erfordern lediglich eine Verbindung zum elektrischen Versorgungssystem des Kraftfahrzeuges. Die erfindungsgemäße Kontaktvorrichtung kann beliebig lang ausgeführt werden und daher auch mit solchen Betätigungseinrichtungen kombiniert werden, die mehrere punktförmige oder einen flächenmäßig größeren Betätigungsbereich umfassen. Die beiden Materialabschnitte müssen nicht geradlinig angeordnet werden, sie können beliebig, gleichsinnig gebogen angeordnet werden, sofern sie dabei parallel zueinander beabstandet gehalten werden und quer zu ihrer Längserstreckung durch die Betätigungseinrichtung um das erforderliche Maß elastisch verformt werden können. Die beiden Materialabschnitte müssen auch keineswegs einen gleichen Querschnitt haben oder aus gleichen Werkstoffen bestehen. Maßgeblich ist nur, daß einer der beiden Materialabschnitte ausreichend elastisch und gegen den anderen, ggf. starren Materialabschnitt andrückbar ist.

Zweckmäßige und vorteilhafte Ausgestaltungen des Erfindungsgedankens sind in den Unteransprüchen 2 bis 8 beschrieben. Weitere Einzelheiten werden anhand der in den Figuren 1 bis 4 dargestellten Ausführungsbeispiele näher erläutert. Es zeigen:
Fig. 1 einen Längsschnitt durch eine erfindungsgemäße Kontaktvorrichtung in vereinfachter Darstellung
Fig. 2 einen Ausschnitt aus Fig. 1 als Längsschnitt und in zwei Querschnitten
Fig. 3 einen Ausschnitt gemäß Fig. 2 mit niedergedrücktem Betätigungselement
Fig. 4 eine Alternative zu Fig. 3 mit niedergedrücktem Betätigungselement.

Bei der Darstellung gemäß Fig. 1 ist ein erstes Kontaktelement 1 parallel zu einem zweiten Kontaktelement 2 angeordnet, wobei außerdem ein Käfig 3 vorgesehen ist, der die beiden Kontaktelemente 1, 2 abwechselnd auf Abstand hält, Bereich 4, und dazwischen eine Annäherung des Kontaktelementes 2 an das Kontaktelement 1 erlaubt, Bereich 5, wenn das elastisch verformbare Kontaktelement 2 quer zu seiner Längserstreckung durch eine Betätigungseinrichtung 6 elastisch verformt wird. Die Kontaktelemente 1, 2 sind über Anschlüsse 1', 2' mit den beiden Polen eines elektrischen Stromkreises verbunden. Bei einer Berührung der Kontaktelemente wird der Stromkreis geschlossen und der angeschlossene Verbraucher eingeschaltet. Wird die über die Betätigungseinrichtung eingeleitete Kraft aufgehoben, stellt sich das Kontaktelement 2 selbsttätig in die dargestellte Position zurück. Mit 10 ist ein Tragbauteil bezeichnet, auf dem der Käfig 3 aufliegt, bzw. mit dem der Käfig 3 verbunden ist.

Aus Fig. 2, insbesondere Fig. 2a und 2c ist ersichtlich, wie der Käfig 3 aufgebaut sein kann. Er hat einen im wesentlichen H-förmigen Querschnitt (Fig. 2c), bei dem in Längsrichtung gesehen abwechselnd die Bereiche 4, die die Abstandshalterung der beiden Kontaktelemente 1, 2 gewährleisten, vorhanden sind bzw. fehlen. Zwischen diesen Bereichen 4 sind Bereiche 5 vorgesehen (Fig. 2b), in denen eine Annäherung des Kontaktelementes 2 an das Kontaktelement 1 nichts im Wege steht.

Das Tragelement 10 weist einen oberen Rand 9 auf, an dem der Käfig 3 anliegt. Im übrigen können beim Tragelement 10 in Längsrichtung gesehen Bereiche, in denen der Käfig 3 aufliegt, mit solchen Bereichen abwechseln, in denen unterhalb des Käfigs ein Freiraum vorhanden ist (vergl. Fig. 2a mit 3a).

Die Trageinrichtung (10) kann beispielsweise ein Airbaggehäuse sein, an dessen oberem Rand 9 der Käfig 3 angeordnet ist.

Bei der Ausführungsform gemäß Fig. 3 ist ein kurzer Längsschnitt, wie bei Fig. 2 und ein Querschnitt dargestellt. In diesem Fall ist die Darstellung durch die Betätigungseinrichtung 6 ergänzt, die die Abdeckkappe 7 für ein im Lenkrad untergebrachtes Airbagmodul sein kann.

In Fig. 3 ist ein Tragbauteil 10 mit durchgehender Auflage für den Käfig 3 dargestellt. Eine derartige Ausführungsform wird gewählt, wenn das Kontaktelement 1 keinerlei elastischer Verformung unterworfen werden soll und daher ein in Längsrichtung durchgehendes Widerlager erfordert. Die Betätigungskraft wird über die Betätigungseinrichtung 6, die eine Abdeckkappe 7 mit in Betätigungsrichtung vorstehenden Stegen 8 sein kann, auf das Kontaktelement 2 aufgebracht, das sich zwischen zwei Bereichen 4 mit starrer Abstandshalterung, wie dargestellt, quer zu seiner Längserstreckung elastisch verformen läßt. Die Bereiche 5, in denen eine derartige elastische Verformung des Materialabschnitts möglich ist, sind in ihrer Längserstreckung auf den Querschnitt und die Elastizitätseigenschaften des zweiten Kontaktelements 2 abgestimmt.

Bei der in Fig. 4 dargestellten Alternative haben sämtliche Bezugsziffern die gleiche Bedeutung, wie in Fig. 3. Es werden nur die Unterschiede gegenüber der Ausführungsform gemäß Fig. 3 erläutert.

In diesem Fall ist die Trageinrichtung 10 nicht als durchgehend starres Widerlager ausgebildet. Sie weist eine oder mehrere Ausnehmungen 11 auf, die ein elastisches Ausweichen des ersten Kontaktelementes 1 erlauben. Auf diese Weise kann die elastische Verformung des Kontaktelementes 1 zur Rückstellung des Kontaktelementes 2 und der Betätigungseinrichtung 6 mit herangezogen werden. Außerdem kann auf diese Weise der Komfort der Betätigungseinrichtung verbessert werden, indem die Kontaktgabe nicht gegen ein starres Widerlager, sondern gegen einen mehr oder weniger nachgiebigen Widerstand erfolgt. Eine derartige Ausführungsform der Trageinrichtung kann auch gewählt werden, wenn das Kontaktelement 1 zur Einstellung des gewünschten Kontaktabstandes beim erstmaligen Niederdrücken der Betätigungseinrichtung im Käfig 3 um ein vorgegebenes Maß irreversibel in Betätigungsrichtung verschiebbar angeordnet ist. Das Kontaktelement wird dabei in Betätigungsrichtung soweit mitgenommen, wie es der anderweitig begrenzte Betätigungsweg der Betätigungseinrichtung zuläßt. Das Kontaktelement 1 wird danach in dieser Stellung im Käfig 3 festgehalten, wodurch gleichzeitig der gewünschte Kontaktabstand eingestellt wird.

## Patentansprüche

1. Vorrichtung zur Herstellung eines elektrischen Kontaktes für die Anordnung in Kraftfahrzeuglenkrädern, wobei im Lenkrad ein Airbagmodul mit einer Abdeckkappe (7) untergebracht ist, mit einem ersten, im wesentlichen feststehenden Kontaktelement, einem zweiten, gegen eine Rückstellkraft beweglichen Kontaktelement sowie mit einer Betätigungseinrichtung, wobei die Kontaktelemente (1, 2) aus langgestreckten draht- oder bandförmigen Materialabschnitten bestehen, die in einem Käfig (3) parallel zueinander definiert beabstandet gehalten werden, wobei in Längsrichtung gesehen abwechselnd Bereiche (4) starrer Abstandshalterung und Bereiche (5) vorgesehen sind, in denen das zweite Kontaktelement (2) mittels einer Betätigungseinrichtung (6) unter elastischer Verformung des Materialabschnitts gegen das erste Kontaktelement (1) andrückbar ist, **dadurch gekennzeichnet, daß** als Betätigungseinrichtung (6) die Abdeckkappe (7) mit in Betätigungsrichtung vorstehenden Stegen (8) dient.

2. Vorrichtung nach Anspruch 1, **dadurch gekennzeichnet, daß** der Materialabschnitt des zweiten Kontaktelementes (2) derart ausgelegt ist, daß die aus der elastischen Verformung resultierende Kraft zur Rückstellung des Kontaktelementes (2) auch zur Rückstellung der Betätigungseinrichtung (6) ausreicht.

3. Vorrichtung nach Anspruch 1 oder 2, **dadurch gekennzeichnet, daß** der Materialabschnitt des ersten Kontaktelementes (1) im Käfig (3) derart gehalten ist, daß er zwischen den Bereichen starrer Abstandshalterung in Betätigungsrichtung um ein vorgebbares Maß verschiebbar ist.

4. Vorrichtung nach Anspruch 3, **dadurch gekennzeichnet, daß** der Materialabschnitt des ersten Kontaktelementes (1) aus elastischem Material besteht und daß er nach einer Verschiebung in die Ausgangslage rückstellbar ist.

5. Vorrichtung nach Anspruch 3, **dadurch gekennzeichnet, daß** der Materialabschnitt des ersten Kontaktelementes (1) zur Einstellung eines bestimmten Kontaktabstandes im Käfig (3) irreversibel verschiebbar gehalten ist.

6. Vorrichtung nach einem der Ansprüche 1 - 5, **dadurch gekennzeichnet, daß** die Kontaktelemente (1, 2) und der Käfig (3) ringförmig ausgebildet und in einem Lenkrad derart angeordnet sind, daß das zweite Kontaktelement (2) von einer Betätigungseinrichtung (6) etwa in Richtung der Lenkradachse gegen das erste Kontaktelement (1) andrückbar ist.

7. Vorrichtung nach Anspruch 6, **dadurch gekennzeichnet, daß** die Kontaktelemente (1, 2) und der Käfig (3) außen am oberen Rand (9) eines topfförmigen Airbag-Gehäuses (10) angeordnet sind.

8. Vorrichtung nach Anspruch 7, **dadurch gekennzeichnet, daß** der Käfig (3) einstückig mit dem aus Kunststoff bestehenden Airbaggehäuse (10) ausgebildet ist.

## Claims

1. A device for closing an electrical contact for installation in a motor vehicle steering wheel, an airbag module having a cover cap (7) being accommodated in the steering wheel, comprising a first contact element which is essentially fixed, a second contact element which is moveable against a return force, and an actuating device, the contact elements (1, 2) consisting of elongated wire-shaped or strip-shaped material sections which are held parallel to one another within a cage (3) at a defined distance from each other, portions (4) with rigidly maintained distance being provided to alternate, as viewed in the longitudinal direction, with portions (5) in which the second contact element (2) can be pressed against the first contact element (1) by means of an actuating device (6), accompanied by an elastic deformation of the material section, **characterized in that** the cover cap (7), by ridges (8) protruding in the direction of actuation, serves as the actuating device (6).

2. The device according to claim 1, **characterized in that** the material section of the second contact element (2) is designed such that the force resulting from the elastic deformation for returning the contact element (2) is also sufficient for returning the actuating device (6).

3. The device according to claim 1 or 2, **characterized in that** the material section of the first contact element (1) is held in the cage (3) in such a way that it is displaceable in the direction of actuation by a definable extent between the portions with rigidly maintained distance.

4. The device according to claim 3, **characterized in that** the material section of the first contact element (1) consists of an elastic material and that it can be returned to the starting position after a displacement.

5. The device according to claim 3, **characterized in that** the material section of the first contact element (1) is held within the cage (3) so that it can be displaced irreversibly to set a specific contact distance.

6. The device according to any of claims 1 to 5, **characterized in that** the contact elements (1, 2) and the cage (3) are designed in an annular shape and arranged in a steering wheel in such a way that the second contact element (2) can be pressed against the first contact element (1) by an actuating device (6) in approximately the direction of the steering wheel axis.

7. The device according to claim 6, **characterized in that** the contact elements (1, 2) and the cage (3) are arranged on the outside of the top edge (9) of a cup-shaped airbag housing (10).

8. The device according to claim 7, **characterized in that** the cage (3) is integrally formed with the airbag housing (10), which is made of plastics material.

## Revendications

1. Dispositif pour réaliser un contact électrique pour l'agencement dans des volants de direction de véhicules automobiles, un module d'airbag avec un couvercle (7) étant logé dans le volant de direction, comportant un premier élément de contact sensiblement stationnaire, un deuxième élément de contact mobile à l'encontre d'une force de rappel, ainsi qu'un dispositif d'actionnement, les éléments de contact (1, 2) étant constitués par des tronçons de matériau en forme de fils ou de rubans allongés, qui sont maintenus à une distance définie parallèlement les uns aux autres dans une cage (3), dans lequel vu en direction longitudinale, il est prévu en alternance des zones (4) de maintien de distance rigide et des zones (5) dans lesquelles le deuxième élément de contact (2) peut être pressé contre le premier élément de contact (1) au moyen d'un dispositif d'actionnement (6) en déformant élastiquement le tronçon de matériau, **caractérisé en ce que** le couvercle (7) sert de dispositif d'actionnement (6) avec des nervures (8) faisant saillie en direction d'actionnement.

2. Dispositif selon la revendication 1, **caractérisé en ce que** le tronçon de matériau du deuxième élément de contact (2) est conçu de telle sorte que la force résultant de la déformation élastique pour ramener l'élément de contact (2) est aussi suffisante pour ramener le dispositif d'actionnement (6).

3. Dispositif selon la revendication 1 ou 2, **caractérisé en ce que** le tronçon de matériau du premier élément de contact (1) est retenu dans la cage (3) de telle sorte qu'il peut être déplacé d'une mesure prédéterminable entre les zones de maintien de distance rigide en direction d'actionnement.

4. Dispositif selon la revendication 3, **caractérisé en ce que** le tronçon de matériau du premier élément de contact (1) est constitué par un matériau élastique et **en ce qu'**il peut être ramené dans la position initiale après un déplacement.

5. Dispositif selon la revendication 3, **caractérisé en ce que** le tronçon de matériau du premier élément de contact (1) est maintenu irréversiblement déplaçable dans la cage (3) pour ajuster un écartement de contact déterminé.

6. Dispositif selon l'une des revendications 1 à 5, **caractérisé en ce que** les éléments de contact (1, 2) et la cage (3) sont réalisés de forme annulaire et agencés dans un volant de direction de telle sorte que le deuxième élément de contact (2) peut être pressé par un dispositif d'actionnement (6) contre le premier élément de contact (1) approximativement en direction de l'axe de volant de direction.

7. Dispositif selon la revendication 6, **caractérisé en ce que** les éléments de contact (1, 2) et la cage (3) sont agencés à l'extérieur sur le bord supérieur (9) d'un boîtier d'airbag (10) en forme de pot.

8. Dispositif selon la revendication 7, **caractérisé en ce que** la cage (3) est réalisée d'un seul tenant avec le boîtier d'airbag (10) en matière plastique.
